# EUROPÄISCHE PATENTSCHRIFT

(11) **EP 0 951 930 B1**
(45) Veröffentlichungstag und Bekanntmachung des Hinweises auf die Patenterteilung: **30.06.2004**
(21) Anmeldenummer: 98107444.6
(22) Anmeldetag: 23.04.1998
(51) Int. Cl.: B01D 36/02, B01D 33/31, B30B 9/06, F26B 7/00

(54) **Anlage zum Abrennen von Feststoffanteilen aus einer Trübe**
Apparatus for separating solids from a slurry
Procédé et appareil pour séparer des solides d'une suspension

(43) Veröffentlichungstag der Anmeldung: 27.10.1999
(73) Patentinhaber: BAUKO BAUKOOPERATION GMBH, A-5020 Salzburg (AT)
(72) Erfinder: Kupka, Dieter, 86641 Rain / Lech (DE)
(74) Vertreter: Körner, Ekkehard, Dipl.-Ing.

(56) Entgegenhaltungen:
- EP-A- 0 226 659
- EP-A- 0 539 874
- WO-A-88/03048
- DE-A- 3 603 317
- US-A- 5 403 481

## Beschreibung

Das verbreitetste Verfahren zum Abtrennen von Feststoffanteilen aus einer Trübe besteht in der Filterung der Trübe mit Hilfe von mehr oder weniger feinporigen Filtermedien. Ein Hauptnachteil dieser Verfahren ist, daß sich die Poren der Filtermedien relativ schnell mit Feststoffpartikeln aus der Trübe zusetzen, sodaß ein erheblicher hydrostatischer Druck auf die Trübe aufgebracht werden muß, um überhaupt noch Flüssigkeit durch das Filtermedien hindurchzubekommen. Dieser hydrostatische Druck führt seinerseits dazu, daß die Partikel nur noch fester in die Poren des Filtermediums gedrückt werden, wodurch die Filterleistung weiter verschlechtert wird.

Diese nachteiligen Effekte lassen sich vermindern, wenn man den Filtervorgang mehrstufig mit progressiv abnehmenden Porengrößen der Filtermedien ausführt, doch ist der dazu notwendige Aufwand erheblich.

Eine andere Abhilfe besteht in der sogenannten Querstromfilterung, bei der die Trübe in einer quer zur Oberfläche des Filtermediums verlaufenden Bewegung gehalten wird, um das Absetzen von Feststoffpartikeln auf der Oberfläche des Filtermediums zu behindern. Filtervorrichtungen, die in dieser Weise arbeiten, sind beispielsweise aus EP 0 178 389 A1 bekannt. Auch bei ihnen ist der Aufbau eines Filterkuchens auf den Filtermedien prinzipiell nicht vermeidbar, wodurch die Filterleistung beeinträchtigt wird.

Eine weitere, mit Querströmung arbeitende Filtervorrichtung ist aus EP 0 226 659 A1 bekannt. Bei dieser ist ein Rotor, der in der Trübenkammer umläuft und während des Filtervorgangs die Trübe in Bewegung hält, nach Abschluß des Filtervorgangs gegen das unbewegte Filtermedium vorschiebbar, sodaß mit dessen Hilfe der auf dem Filtermedium unvermeidbar anwachsende Filterkuchen

Der Betrieb dieser Vorrichtung sieht somit bewußt das Abscheiden der Feststoffpartikel auf den Filtermembranen vor und erfordert zyklische Unterbrechungen, die notwendig sind, um die entstandenen Filterkuchen auszupressen und aus der Filtervorrichtung zu entfernen. Der Aufbau von Filterkuchen während des Filtervorgangs erfordert außerdem erheblichen hydrostatischen Druck, um einigermaßen befriedigende Filterleistungen zu erzielen.

Aus der WO 93/23139 ist eine Filtervorrichtung bekannt, die den Ausgangspunkt der vorliegenden Erfindung nach dem Oberbegriff von Anspruch 1 bildet und die tubusförmige Filterelemente enthält, bestehend aus perforierten Rohren mit auf der Außenseite angebrachten Filtermedien. Die Filterelemente sind auf einem von einem Rohr gebildeten Kreisring angeordnet und zu einem Käfig miteinander verbunden und bilden einen Rotor, der in einem die zu filternde Flüssigkeit aufnehmenden Behälter umläuft und nach außen entwässert ist. In dem Behälter sind mehrere solcher Rotoren unterschiedlicher Durchmesser ineinander angeordnet, und einander benachbarte Rotoren rotieren in zueinander entgegengesetzten Richtungen. Es ergeben sich dadurch pulsierende Strömungen in der zu filternden Flüssigkeit, die eine vorzeitige Verstopfung der Filtermedien durch Sedimentation verhindern.

Der Erfindung liegt die Aufgabe zugrunde, eine Filtervorrichtung der vorgenannten Art anzugeben, mit der eine Abtrennung von Feststoffanteilen aus einer Trübe in kontinuierlichem oder quasi-kontinuierlichem Betrieb möglich ist, und wobei eine erhöhte Leistung erzielbar ist, ohne daß auf die Trübe ein zu hoher hydrostatischer Druck aufgebracht werden muß.

Diese Aufgabe wird durch die im Anspruch 1 angegebenen Merkmale gelöst. Vorteilhafte Ausgestaltungen der Erfindung sind Gegenstand der abhängigen Ansprüche.

Die Erfindung wird nachfolgend unter Bezugnahme auf die Zeichnungen anhand von Ausführungsbeispielen und Details näher erläutert. Es zeigt:
- Fig. 1: eine Längsschnittdarstellung einer Filtervorrichtung nach der Erfindung;
- Fig. 2: eine Axialschnittansicht nur durch die Filterelemente der Fig. 1;
- Fig. 3: als Einzelheit eine vergrößerte teildarstellung eines Filterelements aus Fig. 1 und 2;
- Fig. 4: eine Schnittdarstellungen einer Ausführungsform einer Filterscheiben der Filtervorrichtung von Fig. 1;
- Fig. 5a und 5b: einen vergrößerten Ausschnitt aus Fig. 1 zur Erläuterung der Strömungsverhältnisse und eine schematische Querschnittsdarstellung davon;
- Fig. 6: als Teildarstellung eine gegenüber Fig. 1 abgewandelte Ausführunsgform; und
- Fig. 7: als Ausschnitt eine Seitenansicht einer alternativen Filterelementanordnung.

Die Filtervorrichtung 1 besteht gemäß den Fig. 1 und 9 aus einem Kessel 4 aus einer oberen Schale 4o und einer unteren Schale 4u, die etwa in der Mitte des Kessels 4 mit Hilfe von an den Schaden ausgebildeten oberen und unteren Flanschen 5o bzw. 5u lösbar miteinander verbunden sind. Die Stirnwände 6o und 6u des Kessels 4 sind linsenförmig gewölbt. Der Durchmesser des Kessels 4 beträgt etwa das 1,3-fache der Höhe der Mantelabschnitte der Schalen 4o und 4u.

In dem Kessel 4 befinden sich zwei Filterelementgruppen. Die eine Filterelementgruppe ist der oberen Schale 4o zugeordnet und enthält Filterlemente, die als Scheibenstapel 7o ausgebildet sind, die auf zwei Kreisen an einer oberen Tragstruktur 8o befestigt sind. Die obere Tragstruktur 8o ist an einer oberen Hohlwelle 9o befestigt, die die obere Stirnwand 6o der Schale 4o durchdringt und von einem oberen Motor 10o in Drehung versetzbar ist. Auf der oberen Hohlwelle 9o sind benachbart der oberen Stirnwand 6o außerdem die Flügel 11o einer oberen Turbine befestigt, die zu der oberen Tragstruktur 8o gehören.

Damit vergleichbar ist der unteren Schale 4u eine untere Filterelementgruppe zugeordnet, bestehend aus Filterelementen, die gleichfalls Scheibenstapel 7u sind, die auf zwei konzentrischen Kreisen unterschiedlicher Durchmesser angeordnet sind und von einer unteren Tragstruktur 8u gehalten werden, die an einer unteren Hohlwelle 9u befestigt ist. Die untere Hohlwelle 9u durchdringt die untere Stirnwand 6u der Gehäuseschale 4u und ist von einem unteren Motor 10u entgegengesetzt zur Drehrichtung der oberen Hohlwelle 9o angetrieben. Auf der unteren Hohlwelle 9u sind nahe der unteren Stirnwand 6u weiterhin die Flügel 11u einer unteren Turbine befestigt, die zu der unteren Tragstruktur 8u gehören.

Die obere Filterelementgruppe umgibt die untere Filterelementgruppe.

Über eine Zuführleitung und eine Pumpe (beides wicht dargestellt) ist die Trübenkammer 14 im Kessel 4, in denen sich die Filterelementgruppen und ihre Tragvorrichtungen befinden, mit einer Trübe beschickbar. Durch eine von den Motoren 10o und 10u hervorgerufenen gegenläufige Bewegung der Filterelementgruppen 7o und 7u und der Turbinen 11o und 11u wird in der in der Trübenkammer 14 befindlichen Trübe eine intensive Strömung hervorgerufen, die im Zentrum des Kessels einen gegenüber dem peripheren Bereich erhöhten Druck hervorruft. Diese Strömung streicht an den Filterelementen 7o und 7u vorbei radial nach außen. Durch den Umlauf der Filterelemente um die Achse des Kessels 4 ergibt sich eine weitere Bewegungskomponente zwischen den Filterelementen und der Trübe, die quer zur Oberfläche der Filterelemente an diesen vorbeistreicht. Details werden später erläutert.

Gemäß Fig.1 bestehen die Filterelemente jeweils aus einem Stapel auf gemeinsamem Tragrohr mit gegenseitigem Abstand angeordneter Filterscheiben 307o bzw. 307u. Die die Filterscheiben haltenden Tragrohre 308o und 308u sind an Konsolen gehalten, die ihrerseits an Ringrohren 58 bzw. befestigt sind. Diesbezüglich kann auf eine detaillierte Erläuterung verzichtet werden, doch verdienen die Filterscheiben eine genaue Beschreibung. Diese soll anhand der Fig. 3 und 4 gegeben werden.

Eine schematische Radialschnittansicht der Filterelementanordnung innerhalb der Filtervorrichtung von Fig. 1 mit einem Teil der Tragstruktur zeigt die Fig. 2.

Jedes Filterelement besteht aus einem Stapel von Filterscheibeh, von denen in Fig. 3 zwei Filterscheiben 307o dargestellt sind. Die Filterscheiben 307o eines Stapels sind von einem Tragrohr 308o gehalten, wobei Distanzstücke 309 und Dichtungsringe 310 eingefügt sind, die benachbarte Filterscheiben 307o auf gegenseitigen Abstand halten. Die Filterscheiben 307o weisen jeweils einen hohlen Innenraum 311 (siehe auch Fig. 3) auf, der durch wenigstens einen zugehörigen Durchbruch 312 im Tragrohr 308o in dieses hinein entwässert ist. Die Tragrohre sind am einen Ende über die sie haltende Tragkonsole hindurch vollkommen vergleichbar den schon beschriebenen Filterkerzen entwässert, siehe hierzu auch Fig. 3, oberer Abschnitt der Zeichnung.

Die Fig. 4 zeigt eine mögliche Ausführungsform des inneren Aufbaus der Filterscheiben 307o bzw. 307u. Bei der Ausführungsform nach Fig. 4 werden zwei engmaschige Gitterstrukturen 313 von einer grobmaschigen Gitterstruktur 314 auf gegenseitigen Abstand gehalten. Die engmaschigen Gitterstrukturen 313 sind auf ihrer Fläche von Filtertüchern 316 überdeckt, die am Rand der Filterscheibe am von einem axial teilbaren Spannring 315, 317 unter Einspannung von O-Ringen 318 festgehalten sind. Die Teile 315 und 317 des Spannrings weisen einen elastischen umlaufenden Verschluß auf, um den Spannring zum Austausch der Filtertücher 316 öffnen zu können. Nahe dem Tragrohr 308o bzw. 308u sind die Filtertücher 316 durch die schon genannten O-Ringe 310 festgehalten und abgedichtet.

Als Träger für die Filtertücher kann auch ein starrer, poröser, scheibenförmiger Hohlkörper verwendet werden, an dessen Rand die Filtertücher durch eine Vergußmasse festgelegt sind, die einen Hohlraum zwischen einem Ring und dem Rand des Hohlkörpers ausfüllt. Ferner ist es möglich, das Filtertuch einstückig auszubilden, sodaß es Ober- und Unterseite eines starren, porösen, scheibenförmigen Hohlkörpers überszieht, sodaß eine Befestigung des Filtertuchs nur im Bereich des Tragrohres sicherzustellen ist.

Die Konstruktion mit Filterscheiben hat den Vorteil, daß eine Untergruppe bildende Filterelemente derart dicht nebeneinander montiert werden können, daß bei Vorhandensein eines gegenseitigen axialen Versatzes die Filterscheiben des einen Filterelements in die Zwischenräume zwischen den Filterscheiben des benachbarten Filterelements eindringen. Dieses ist in den Fig. 1 und 2 deutlich zu erkennen.

Wie in Fig. 5a dargestellt ist, hat dieses zur Folge, daß der freie Querschnitt, den eine diese Filterelementen-Untergruppe anströmende Strömung vorfindet, sich von einem großen Querschnitt in Richtung auf den Überlappungsbereich der Filterscheiben zu einem kleinen Querschnitt verengt und anschließend wieder vergrößert. Man erhält somit eine Düsenwirkung für die Trübenströmung innerhalb der Filterelementen-Untergruppe. Diese Düsenwirkung und damit verbundene Druckverminderung zieht Trübe in die Untergruppe hinein und verbessert die Überströmung der Filterflächen.

Es versteht sich, daß der gegenseitige Abstand der Filterelemente durch asymmetrisch bezüglich der Scheibenstapelachse ausgeführte Montageeinrichtungen 72, 73 auch veranderbar eingerichtet sein kann, um Anpassungen an die Arbeitsbedingungen zu ermöglichen.

Es ist, wie Fig. 5b ferner zeigt auch möglich, durch Verdrehen der Konsolen an ihrer Tragstruktur und - wegen der Kröpfung der Halterung der Enden der Tragrohre 309o bzw. 309u - durch Verdrehen der Filterelemente an ihren Konsolen den Abstand, den die Filterelementgruppen voneinander haben, zu verändern. Die Fig. 5b zeigt durchgezogenen Linien eine Anordnung, die einen breiten Zwischenraum Z zur Folge hat, und in gestrichelten Linien eine Anordnung, die einen schmalen Zwischenraum z zur Folge hat. Man kann dabei auch in Umlaufrichtung des Zwischenraums gesehen wechselnde Abstände vorsehen, um den Pulsationseffekt innerhalb der Trübe, der sich durch das Aneinandervorbeilaufen der Filterelementgruppen ergibt, zu variieren, insbesondere zu verstärken.

Die Fig. 2 zeigt auch, daß die sehr eng stehenden Filterelemente, die sich quasi gegenseitig durchdringen, zusammen jeweils eine Art Käfig bilden, der bis auf die Zwischenräume zwischen den Filterscheiben an seinem Umfang geschlossen ist. Dieses hat zur Folge, daß die von den Turbinen axial gepumpten Trübenströmungen eine Druckdifferenz zwischen dem Zentrum der Filterlementanordnung und deren Peripherie erzeugen, die sich über die Käfigstrukturen abbaut. Diese Druckdifferenz erzeugt an den Filterscheiben einen Staudruck, der das Filtrat (Permeat) durch die Membranen drückt, ohne daß es erforderlich ist, die Trübe unter einen hydrostatischen Druck zu versetzen. Dieses gilt entsprechend auch für Ausführungsformen mit zylindrischen Filterkerzen.

Eine Variante der Ausführungsform der Fig. 1 bis 4 ist in Fig. 6 dargestellt. Bei ihr sind die Filterscheiben 307o und 307u jeweils unter einem Neigungswinkel in Bezug auf die Achse des jeweiligen Tragrohrs 308o bzw. 308u angeordnet, und zwar mit abwechselnd positivem und negativem Neigungswinkel, wobei diese Neigungswinkel sämtlich in Bezug auf eine gemeinsame Axialebene definiert sind. Dieses bedeutet, daß zwei benachbarte Filterscheiben zwischen sich einen Spalt bilden, der sich von einem in dieser Axialebene liegenden Randpunkt der Filterscheiben zu einem diametral gegenüberliegenden Randpunkt derselben Filterscheibe verengt. Die zu beiden Seiten einer Filterscheibe benachbarten Filterscheiben sind somit einander parallel.

Die Neigungswinkel können unterschiedlich gewählt sein. Sie sind im dargestellten Ausführungsbeispiel bei den Filterscheiben 307u, die der Umlaufachse (nicht dargestellt) näher liegen größer, d.h. weichen mehr von der zur Tragrohrachse senkrechten Anordnung ab, als bei den der Umlaufachse weiter entfernten Filterscheiben 307o. Hierdurch wird den unterschiedlichen Radialkompontenten innerhalb der Trübenströmung, die durch die Turbinen (nicht dargestellt) hervorgerufen werden, Rechnung getragen.

Weiterhin können die Filterelemente einer Untergruppe wie beim Beispiel der Fig. 1 so angeordnet werden, daß die Filterscheiben zweier Filterelemente einander überlappen, wobei die Anordnung so getroffen ist, daß die sich von der Rohrachse gesehen einander annähernden Abschnitte zweiter stromaufwärtigen Filterscheiben der einen Filterkerze in den Zwischenraum zwischen die von der Rohrachse gesehen sich voneinander entfernenden Abschnitte zweier Filterscheiben der benachbarten, stromabwärtigen Filterkerze eintauchen. In Fig. 6 ist dieses sehr anschaulich dargestellt. Es wird hierdurch ein Düseneffekt erzeugt, der Trübe in die Spalte hineinzieht, die die stromabwärtig gelegenen Filterscheiben mit den stromaufwärtig gelegenen Filterscheiben bilden. Stromaufwärtig sind die radial weiter innen angeordneten Filterkerzen, während stromabwärtig die radial weiter außen angeordneten Filterkerzen sind.

Die Ausrichtung der Öffnungen, die jeweils zwei Filterscheiben bilden, kann so sein, daß diese in das Umlaufzentrum gerichtet sind, man kann die Ausrichtung aber auch so wählen, daß die durch den Umlauf der Filterlementgruppen um das Umlaufzentrum erzeugte Anströmung mit Trübe in den sich verengenden Spalt zwischen zwei Filterscheiben eintritt, d.h. die Filterscheiben sind gegenüber der zuvor genannten Ausrichtung verdreht. Die Wahl der Einstellung hängt von der Art der jeweiligen Trübe und der dadurch bestimmten Umlaufgeschwindigkeiten der Filterelementgruppen und der Stärke der Pumpströmung ab.

Eine andere Variante ist in Fig. 7 dargestellt. Gemäß Fig. 7 sind an einem Tragrohr 508 radial davon wegstehende Halterohre 506 über Verbindungskonsolen 573 befestigt. Auf jedem Halterohr 506 ist ein Paket parallel zueinander angeordneter Filterscheiben 507 befestigt, die nach Art der Filterscheiben der Fig. 3 und 28 ausgeführt sein können. Vergleichbar dem Ausführungsbeispiel nach Fig. 3 sind diese Filterscheiben 507 auf Abstand gehalten und an dem Halterohr 506 abgedichtet. Die Filterscheiben 507 sind über die Halterohre 506 und Verbindungskonsolen 573 in das Tragrohr 508 entwässert, das seinereits über die Tragstruktur entwässert ist. Ein mittleres Tragrohr rotiert in der Umlaufachse der Tragstruktur, die anderen Tragrohre laufen auf Kreisbahnen um diese Umlaufachse um.

Aufgrund der Verbindungskonsolen 573 lassen sich die Halterohre 506 an den Tragrohren 508 so verstellen, daß zwei benachbarte Filterelementpaare, die jeweils aus zwei Paketen Filterscheiben 507 an ihren zugehörigen Halterohren 506 bestehen, im gegenseitigen Abstand verändert werden können. Es ist ferner möglich, die einzelnen Pakete mit gekröpften Füßen und Köpfen zu versehen. Dann können die beiden Pakete eines Paares im gegenseitigen Abstand verstellt werden.

## Patentansprüche

1. Filtervorrichtung mit einem Gefäß (4) und wenigstens zwei darin konzentrisch ineinander angeordneten, um eine gemeinsame Achse gegenläufig umlaufenden Filterelementgruppen jeweils aus Filterelementen (7o; 7u), die von Tragstrukturen (8o; 8u) gehalten sind, die an in der Umlaufachse angeordneten Hohlwellen (9o; 9u) befestigt sind, durch die hindurch Entwässerungskanäle von Filterelementen (7o; 7u) nach außen verlaufen, **dadurch gekennzeichnet, daß** jede Filterelementgruppe aus vielen Untergruppen besteht, die jeweils von wenigstens zwei Filterelementen (7o; 7u) gebildet sind, jeweils aus einem Tragrohr (308o; 308u) und einem Paket daran in gegenseitigem Abstand befestigter Filterscheiben (307o; 307u) bestehen und jeweils auf Konsolen (67) befestigt sind, die ihrerseits auf den Tragstrukturen (8o; 8u) befestigt sind.

2. Filtervorrichtung nach Anspruch 1, **dadurch gekennzeichnet, daß** die Filterscheiben (307o;307u) sämtlich einander parallel sind.

3. Filtervorrichtung nach Anspruch 1, **dadurch gekennzeichnet, daß** die Filterscheiben (307o;307u) längs des Tragrohres (308o; 308u) eine abwechselnd po sitive und negative Neigung gegen eine Vertikale auf die Rohrachse aufweisen, wobei jeweils zwei einer Filterscheibe zu beiden Seiten benachbarte Filterscheiben einander parallel sind.

4. Filtervorrichtung nach Anspruch 3, **dadurch gekennzeichnet, daß** der zwischen zwei Filterscheiben (307o;307u) eingeschlossene Winkel bei radial weiter außen angeordneten Filterelementen kleiner ist, als bei radial weiter innen angeordneten Filterelementen.

5. Filtervorrichtung nach einem der Ansprüche 1 bis 4, **dadurch gekennzeichnet, daß** die Filterelemente einer Untergruppe einander so eng benachbart sind, daß die Filterscheiben (307o;307u) verschiedener Filterelemente unter Einhaltung eines gegenseitigen Axialabstandes einander radial überlappen.

6. Filtervorrichtung nach einem der Ansprüche 1 bis 5, **dadurch gekennzeichnet, daß** die Köpfe (91) der Filterelemente einer Untergruppe in einer hohlen Kopfkonsole (57) gehalten sind, die Kopfkonsolen (57) aller Untergruppen an einem Ringrohr (58;59) befestigt sind, und wenigstens ein Verbindungsrohr (61;66) vorhanden ist, das den Innenraum des Ringrohrs (58;59) mit dem Innenraum der Hohlwelle (9o;9u) verbindet, um eine Fluidverbindung aus dem Innenraum jeder Filterelement zur Hohlwelle einzurichten.

7. Filtervorrichtung nach einem der Ansprüche 1 bis 6, **dadurch gekennzeichnet, daß** die Filterelemente (7o; 7u) jeweils einen Schraubanschluß (55) und einen Montagestutzen (50) aufweisen, die in der Achse der Filterelemente (7o; 7u) angeordnet sind und jeweils mittels winkliger Verbindungsglieder (72, 73) gehalten sind.

8. Filtervorrichtung nach einem der vorhergehenden Ansprüche, **dadurch gekennzeichnet, daß** die Filterelemente (7o, 7u) sämtlich parallel zur Umlaufachse angeordnet sind.

9. Filtervorrichtung nach einem der Ansprüche 1 bis 7, **dadurch gekennzeichnet, daß** an der Tragstruktur mehrere in Umfangsrichtung verteilt angeordnete Tragrohre befestigt sind, an denen jeweils mehrere senkrecht zur Tragrohrachse wegstehende Filterelemente (407; 506, 507) befestigt sind.

10. Filtervorrichtung nach Anspruch 9, **dadurch gekennzeichnet, daß** die Filterelemente jeweils aus einem Stapel an einem Halterohr (506) in gegenseitigem Abstand befestigter Filterscheiben (507) bestehen, deren Filtratkammern durch das Halterohr (506) und das Tragrohr (508) hindurch entwässert sind, wobei das Halterohr (506) sich vertikal vom Tragrohr (508) erstreckt.

11. Filtervorrichtung nach Anspruch 9 oder 10, **dadurch gekennzeichnet, daß** der gegenseitige Abstand der Filterelemente (506, 507) durch Verdrehen eines gekröpften Verbindungsrohres (573) zwischen jedem Filterelement (506, 507) und dem Tragrohr (508) einstellbar ist.

12. Filtervorrichtung nach einem der Ansprüche 1 bis 8, **dadurch gekennzeichnet, daß** die Konsolen (67) an der Tragstruktur. (8o; 8u) verschwenkbar und in vorgewählten Stellungen festgelegt sind.

## Claims

1. A filtering device, comprising a vessel (4) with at least two filter element groups arranged therein concentrically inside each other and rotating at opposite directions around a common axis of rotation, said filter element groups including filter elements (7o; 7u) which are held by carrying structures (8o; 8u) attached at hollow shafts (9o; 9u) arranged in the axis of rotation, drainage channels from the filter elements (7o; 7u) extending through said hollow shafts, **characterised in that** each filter element group includes a plurality of subgroups each being formed by at least two filter elements (7o; 7u) each including a carrying tube (308o; 308u) and a packet of filter disks (307o; 307u) attached thereon at mutual distances, the subgroups being each attached on consoles (67) which in turn are mounted on the carrying structures (8o; 8u).

2. A filter device as claimed in claim 1, **characterised in that** the filter disks (307o; 307u) are all parallel to one another.

3. A filter device as claimed in claim 1, **characterised in that** the filter disks (307o; 307u) have longitudinally of the carrying tube (308o; 308u) an alternating positive and negative inclination against a vertical towards a tube axis, wherein two filter disks adjoining a filter disk at both sides are parallel to one another.

4. A filter device as claimed in claim 3, **characterised in that** the angle enclosed between two filter disks (307o; 307u) is smaller at radially more outwardly arranged filter elements than at radially more inwardly arranged filter elements.

5. A filter device as claimed in one of claims 1 to 4, **characterised in that** the filter elements of a subgroup adjoin each other so closely that the filter disks (307o; 307u) of different filter elements radially overlap one another by keeping a mutual axial spacing.

6. A filter device as claimed in one of claims 1 to 5, **characterised in that** the heads (91) of the filter elements of a subgroup are held in a hollow head console (57), the_head consoles (57) of all subgroups are attached at an annular tube (58; 59), and at least one connection tube (61; 66) is provided which connects the interior of the annular tube (58; 59) with the interior of the hollow shaft (9o; 9u) to establish a fluid connection from the interior of each filter element to the hollow shaft.

7. A filter device as claimed in one of claims 1 to 6, **characterised in that** the filter elements (7o; 7u) each have a screw connector (55) and a mounting stud (50) arranged in the axis of the filter elements (7o; 7u) and each held by angled connecting elements (72, 73).

8. A filter device as claimed in one of the preceding claims, **characterised in that** the filter elements (7o; 7u) are all arranged in parallel to the axis of rotation.

9. A filter device as claimed in one of claims 1 to 7, **characterised in that** a plurality of circumferentially spaced carrying tubes (508) are fixed to the carrying structure, a plurality of filter elements (506, 507) being attached at each of said carrying tubes and extending normal to the axis of the respective carrying tube.

10. A filter device as claimed in claim 9, **characterised in that** the filter elements each comprise a stack of filter disks (507) attached at a holding tube (506) at mutual distances, their filtrate chambers being drained via said holding tube (506) and the carrying tube (508), wherein said holding tube (506) extends normal to said carrying tube (508).

11. A filter device as claimed in claim 9 or 10, **characterised in that** the mutual distance of the filter elements (506, 507) is adjustable by turning a cranked connecting tube (573) arranged between each filter element (506, 507) and the carrying tube (508).

12. A filter device as claimed in one of claims 1 to 8, **characterised in that** the consoles (67) are pivotally mounted at said carrying structure (8o, 8u) and fixed thereto in predetermined positions.

## Revendications

1. Dispositif de filtration comprenant une cuve (4) et au moins deux groupes d'éléments filtrants composés chacun d'éléments filtrants (7o ; 7u) disposés l'un dans l'autre de façon concentrique dans la cuve, tournant en sens contraire autour d'un axe commun, qui sont maintenus par des structures porteuses (8o ; 8u) qui sont fixées sur des arbres creux (9o ; 9u) disposés dans l'axe de rotation, au travers desquels s'étendent des canaux de drainage des éléments filtrants (7o ; 7u) vers l'extérieur, **caractérisé en ce que** chaque groupe d'éléments filtrants se compose de nombreux sous-groupes, qui sont formés chacun par au moins deux éléments filtrants (7o ; 7u), se composent chacun d'un tube support (308o ; 308u) et d'un paquet de disques filtrants (307o ; 307u) qui y sont fixés à distance mutuelle, et sont fixés chacun sur des consoles (67) qui pour leur part sont fixées sur les structures porteuses (8o ; 8u).

2. Dispositif de filtration suivant la revendication 1, **caractérisé en ce que** les disques filtrants (307o ; 307u) sont tous parallèles entre eux.

3. Dispositif de filtration suivant la revendication 1, **caractérisé en ce que** les disques filtrants (307o ; 307u) présentent le long du tube support (308o ; 308u) une inclinaison alternativement positive et négative par rapport à une verticale sur l'axe du tube, deux disques filtrants voisins de part et d'autre d'un disque étant à chaque fois parallèles entre eux.

4. Dispositif de filtration suivant la revendication 3, **caractérisé en ce que** l'angle formé entre deux disques filtrants (307o ; 307u) est plus petit pour des éléments filtrants disposés radialement plus à l'extérieur que pour des éléments filtrants disposés radialement plus à l'intérieur.

5. Dispositif de filtration suivant l'une des revendications 1 à 4, **caractérisé en ce que** les éléments filtrants d'un sous-groupe sont à proximité si étroite les uns des autres que les disques filtrants (307o ; 307u) de différents éléments filtrants se chevauchent mutuellement dans la direction radiale en gardant une distance axiale mutuelle.

6. Dispositif de filtration suivant l'une des revendications 1 à 5, **caractérisé en ce que** les têtes (91) des éléments filtrants d'un sous-groupe sont maintenues dans une console de tête (57) creuse, les consoles de tête (57) de tous les sous-groupes sont fixées sur un tube annulaire (58 ; 59), et au moins un tube de jonction (61 ; 66) est présent, qui relie l'espace intérieur du tube annulaire (58 ; 59) à l'espace intérieur de l'arbre creux (9o ; 9u), pour aménager une liaison fluidique de l'espace intérieur de chaque élément filtrant vers l'arbre creux.

7. Dispositif de filtration suivant l'une des revendications 1 à 6, **caractérisé en ce que** les éléments filtrants (7o ; 7u) présentent chacun un raccord fileté (55) et une tubulure de montage (50), qui sont disposés dans l'axe des éléments filtrants (7o ; 7u) et sont maintenus chacun au moyen d'organes de jonction angulaires (72, 73).

8. Dispositif de filtration suivant l'une des revendications précédentes, **caractérisé en ce que** les éléments filtrants (7o ; 7u) sont tous disposés parallèlement à l'axe de rotation.

9. Dispositif de filtration suivant l'une des revendications 1 à 7, **caractérisé en ce que** plusieurs tubes supports (508), répartis dans la direction périphérique, sont fixés sur la structure porteuse, sur chacun desquels sont fixés plusieurs éléments filtrants (506, 507) qui s'écartent perpendiculairement à l'axe du tube support.

10. Dispositif de filtration suivant la revendication 9, **caractérisé en ce que** les éléments filtrants se composent chacun d'une pile de disques filtrants (507), fixés à distance mutuelle sur un tube de maintien (506), dont les chambres de filtrat sont drainées au travers du tube de maintien (506) et du tube support (508), le tube de maintien (506) s'étendant verticalement à partir du tube support (508).

11. Dispositif de filtration suivant l'une des revendications 9 et 10, **caractérisé en ce que** la distance mutuelle des éléments filtrants (506, 507) est réglable par rotation d'un tube de jonction coudé (573) entre chaque élément filtrant (506, 507) et le tube support (508).

12. Dispositif de filtration suivant l'une des revendications 1 à 8, **caractérisé en ce que** les consoles (67) peuvent pivoter, et sont fixées dans des positions présélectionnées, sur la structure porteuse (8o ; 8u).
